# EUROPÄISCHE PATENTSCHRIFT

(11) **EP 0 894 905 B1**
(45) Veröffentlichungstag und Bekanntmachung des Hinweises auf die Patenterteilung: **16.06.1999**
(21) Anmeldenummer: 97112227.0
(22) Anmeldetag: 17.07.1997
(51) Int. Cl.: E03D 9/02

(54) **Verpackungseinheit für eine Vorrichtung zur Abgabe von Zusatzstoffen an das Spülwasser in Toilettenschüsseln**
Packaging unit for device for dispensing an additive in the flushing water of a toilet bowl
Unité d'emballage pour un dispositif de distribution d'additif dans l'eau de rinçage d'une cuvette de WC

(43) Veröffentlichungstag der Anmeldung: 03.02.1999
(73) Patentinhaber: Buck-Chemie GmbH & Co., D-71083 Herrenberg (DE)
(72) Erfinder: Jaeschke, Edgar, 70794 Filderstadt (DE); Dettinger, Johannes, Dr., 72108 Rottenburg (DE); Horrer, Jörg, 72135 Dettenhausen (DE)
(74) Vertreter: Patentanwälte Bartels und Partner

(56) Entgegenhaltungen:
- EP-A- 0 102 891
- WO-A-94/05559
- DE-U- 9 012 178
- DE-U- 9 420 299
- US-A- 4 312 449

## Beschreibung

Die Erfindung bezieht sich auf eine Verpackungseinheit für eine zur Abgabe von Zusatzstoffen an das Spülwasser in Toilettenschüsseln vorgesehene Vorrichtung mit einem mit Durchbrüchen versehenen, den Zusatzstoff enthaltenden Körbchen, das in einer Toilettenschüssel anbringbar ist, mit einer Trägerkarte und mit an dieser und am Körbchen ausgebildeten, miteinander zusammenwirkenden Haltemitteln zur lösbaren Befestigung des Körbchens an der Trägerkarte.

Vorrichtungen zur Abgabe von Zusatzstoffen an das Toiletten-Spülwasser sind an sich bekannt und werden im Handel als sogenannte WC-Sticks vertrieben. Derartige Vorrichtungen werden im allgemeinen mit Substanz versehen, die beim Spülen einer Toilettenschüssel Wirkstoffe an das Spülwasser zur Reinigung der Toilettenschüssel und/oder zum Duftspenden abgeben.

Um den Verpackungsaufwand zu verringern, wie er sich ergibt, wenn derartige Vorrichtungen in Kartons oder anderen Verpackungen in den Handel gebracht werden, ist in dem Dokument WO-A-94 05 559 bereits eine Verpackungseinheit der eingangs genannten Art als bekannt aufgezeigt, die die Möglichkeit eröffnet, solche WC-Sticks unter Verzicht auf größervolumige Verpackungen wie Kartons, Schachteln oder dergleichen in den Handel zu bringen. Die lösbare Befestigung der Vorrichtung an einer Trägerkarte oder einer sogenannten Blisterkarte ermöglicht es nicht nur, eine so gebildete Verpackungseinheit frei, d.h. ohne weitere Umverpackung, in Verkaufsregale einzureihen oder an einem geeigneten Halter mit Hilfe der Trägerkarte aufzuhängen, sondern bietet gleichzeitig den Vorteil, daß die Trägerkarte als Beschriftungsfeld für Kennzeichnung, Benutzungserläuterung, Werbefläche oder dergleichen dienen kann.

Ein weiterer Vorteil derartiger Verpackungseinheiten besteht darin, daß sie eine Standfläche aufweisen, die es bei Bedarf ermöglicht, die Vorrichtung dem Kunden aufrechtstehend darzubieten, was beispielsweise in Verkaufsräumen mit einfachen Verkaufsregalen ohne Halter zum Aufhängen der Trägerkarte, ein großer Vorteil ist. Nachteilig ist bei der bekannten Verpackungseinheit jedoch der Aufwand, der für die Bereitstellung der Standfläche aufzuwenden ist, sowie die umständliche Handhabung, die erforderlich ist, wenn die Standfläche in Benutzung genommen wird. Diese Unzulänglichkeiten ergeben sich bei der erwähnten, bekannten Verpackungseinheit dadurch, daß ein die Standfläche bildender Fußteil als Teil der Trägerkarte vorgesehen ist, der an einer Knickstelle aus der Kartenebene ausgebogen werden muß. Der so abgeschwenkte Standfuß ist gegenüber dem übrigen Kartenteil durch aus dieser ausklappbare Laschen abgestützt, die wiederum mit dem Standfuß verrastet werden müssen.

Der Erfindung liegt die Aufgabe zugrunde, eine Verpackungseinrichtung der erwähnten Art zu schaffen, die eine Standfläche bietet, ohne daß hierfür ein besonderer Herstellungsaufwand oder besondere Handhabungsmaßnahmen erforderlich wären.

Diese Aufgabe löst erfindungsgemäß eine Verpackungseinheit, die die Merkmale des Anspruches 1 aufweist.

Dadurch, daß erfindungsgemäß durch aus der Kartenebene ausgebogene Kartenteile der Trägerkarte, die in Durchbrüche des Körbchens eingreifen, dieses seitlich an der Trägerkarte fixiert ist, definiert bei entsprechender Anordnung der ausgebogenen Kartenteile das Körbchen selbst mit seiner Unterseite zusammen mit dem unteren Rand der Trägerkarte die Standfläche der Einheit. Mit anderen Worten gesagt ergibt sich aufgrund dieser Anordnung eine Standfläche, ohne daß hierfür irgendwelche zusätzlichen Herstellungs- und/oder Handhabungsmaßnahmen erforderlich wären. Bei so durch seitliches Anbringen des Körbchens neben dem unteren Rand der Trägerkarte gebildeter Standfläche ergibt sich außerdem eine gute Standsicherheit der Verpackungseinrichtung aufgrund der tiefen Schwerpunktlage, wie sie durch die tiefliegende Anordnung des den verhältnismäßig schwergewichtigen Zusatzstoff enthaltenden Körbchens bedingt ist.

Bei Ausführungsbeispielen, bei denen das Körbchen der Vorrichtung mit einem hakenartigen Befestigungsteil für seine Halterung an der Toilettenschüssel verbunden ist, kann der Befestigungsteil in etwa in dem mittleren Bereich der Trägerkarte lösbar mit dieser verbunden sein. Vorzugsweise erfolgt die Verbindung des Befestigungsteiles mit der Trägerkarte mittels zumindest eines in dieser ausgebildeten Ausschnitts, mit dem der hakenförmige Befestigungsteil in Eingriff ist. Hierdurch ergibt sich eine besonders sichere Anbringung der Vorrichtung an der Trägerkarte bei kleinstmöglichem baulichem Aufwand.

Vorzugsweise weist das Körbchen als Durchbruch in seiner für die Anlage an der Trägerkarte vorgesehenen Wand mindestens eine sich im Abstand von der Standfläche parallel zu deren Ebene erstreckende Schlitzöffnung auf, und der kartenseitige Teil der Haltemittel greift an beiden Enden der Schlitzöffnung mit einem ausgebogenen Kartenteil in diese ein.

Zu diesem Zweck kann ein sich über im wesentlichen die ganze Länge der Schlitzöffnung erstreckender, freigeschnittener und ausgebogener Kartenteil vorgesehen sein.

Anstelle eines über die ganze Länge der Schlitzöffnung freigeschnittenen Kartenteils können jedoch auch zwei im Abstand voneinander freigeschnittene Kartenteile vorgesehen sein, von denen jeder an je einem Ende der Schlitzöffnung des Körbchens in dieselbe eingreifen.

Nachstehend ist die Erfindung anhand von in der Zeichnung dargestellten Ausführungsbeispielen im einzelnen erläutert. Es zeigen:
- Fig. 1: eine perspektivische Ansicht eines Ausführungsbeispiels der Verpackungseinheit mit von der Trägerkarte abgenommener Vorrichtung;
- Fig. 2: eine Draufsicht der Trägerkarte des Ausführungsbeispiels von Fig. 1 und
- Fig. 3: eine Draufsicht der Trägerkarte eines zweiten Ausführungsbeispieles der Verpackungseinheit.

Eine als Ganzes mit 1 bezeichnete Abgabevorrichtung für Zusatzstoffe, wie sie im Handel als sogenannter WC-Stick vertrieben wird, weist ein den Zusatzstoff enthaltendes Körbchen 3 auf. Beim in Fig. 1 gezeigten Beispiel handelt es sich bei dem Körbchen 3 um ein aus zwei schalenförmigen, formgepreßten Kunststoffschalen gebildetes Gehäuse, dessen Wände in der bei derartigen Vorrichtungen üblichen Art mit Durchbrüchen 5 versehen sind, um den Zutritt von Toiletten-Spülwasser zu dem im Inneren des Körbchens 3 befindlichen Zusatzstoff zu ermöglichen.

In der Wand 7 des Körbchens 3, welche zur Anlage an einer den Hauptbestandteil der Verpackungseinheit bildenden Trägerkarte 9 bestimmt ist, sind die Durchbrüche des Körbchens 3 als Schlitzöffnungen 11 gestaltet, die in gegenseitigem Abstand parallel zueinander verlaufen. Wie aus Fig. 1 zu entnehmen ist, erstrecken sich die Schlitzöffnungen 11 auch parallel zu dem im wesentlichen geraden, unteren oder bodenseitigen Rand 13 des Körbchens. Am dem unteren Rand 13 entgegengesetzten oberen Rand 15 ist ein Befestigungsteil 17 in Form einer hakenartigen Schlinge aus einem eine gewisse Elastizität aufweisenden Kunststoff angeformt. Dieser Befestigungsteil 17 dient in üblicher Weise zur Verankerung des Körbchens 3 am Rand einer betreffenden Toilettenschüssel.

In den Figuren ist der Bereich der Trägerkarte 9, der für die Anlage der Wand 7 des Körbchens 3 der Vorrichtung 1 bestimmt ist, mit 19 bezeichnet. Wie zu ersehen ist, ist dieser Bereich 19 einer der kürzeren Seiten 21 der Trägerkarte 9 benachbart, die eine Rechteckform mit kürzeren Seiten 21 und 23 und längeren Seiten 25 und 27 besitzt. Zum lösbaren Halten des Körbchens 3 mit im Bereich 19 an der Trägerkarte 9 anliegender Wand 7 weist die Trägerkarte 9 bei dem Ausführungsbeispiel von Fig. 1 und 2 in ihrem Bereich 19 einen sich zur Seite 21 parallel erstreckenden Einschnitt 29 auf, an dessen beide Enden sich kürzere Einschnitte 31 und 33 anschließen. Durch diese Einschnitte wird ein Kartenteil 35 in der Trägerkarte 9 freigeschnitten, der um die in Fig. 2 strichpunktiert eingezeichnete Biegelinie 37 aus der Kartenebene ausgebogen werden kann.

Der Abstand der Biegelinie 37 vom Rand der Trägerkarte 9 an der Seite 21 ist so gewählt, daß der aus der Ebene der Trägerkarte 9 ausgebogene Kartenteil 35 in die mittlere der in der Wand 7 des Körbchens 3 ausgebildeten Schlitzöffnungen 11 eingreifen kann. Dabei ist die Länge des Einschnittes 29 etwa gleich groß gewählt wie die Länge der betreffenden Schlitzöffnung 11. Die einander zugekehrten Enden der seitlichen Einschnitte 33 haben einen Abstand voneinander, der ebenfalls im wesentlichen der Länge der Schlitzöffnung 11 und der Länge des Einschnittes 29 entspricht. Zusammen mit den schrägverlaufenden, seitlichen Einschnitten 31 ergeben sich dadurch beim Ausbiegen des Kartenteiles 35 seitliche, durch die Einschnitte 31 und 33 begrenzte Lappen am Kartenteil 35, die bei dessen Eingriff in die betreffende Schlitzöffnung 11 des Körbchens 3 eine Verhakung an den Schlitzenden bilden. Es ergibt sich eine lösbare Verrastung, durch die die Wand 7 des Körbchens 3 in Anlage am Bereich 19 der Trägerkarte 9 gehalten ist.

Es versteht sich, daß die Lage der Biegelinie 37 und der Einschnitte 29 auch so gewählt sein könnte, daß eine Zusammenwirkung mit einer tiefer liegenden oder höher liegenden Schlitzöffnung 11 des Körbchens 3 erfolgt.

In etwa im mittleren Bereich der Trägerkarte 9 befindet sich ein Ausschnitt 41 mit bereichsweiser Verjüngung 43. Diese Gestaltung ermöglicht es, den schlaufenförmigen Hakenteil des Befestigungsteiles 17 des Körbchens 3 beidseits der Verjüngung 43 durch den Ausschnitt 41 durchzuschlingen, so daß auch eine lösbare Verbindung des Befestigungsteiles 17 mit der Trägerkarte 9 hergestellt wird.

Der Abstand der Biegelinie 37 vom unteren Rand der kurzen Seite 21 der Trägerkarte 9 ist so gewählt, daß bei an dieser angebrachter Vorrichtung 1 der untere Rand 13 des Körbchens 3 zusammen mit dem Rand der kurzen Seite 21 der Trägerkarte 9 eine Standfläche für die Verpackungseinheit definiert. In Zusammenwirkung mit der tiefen Schwerpunktlage, die sich durch die Anordnung des Körbchens 3 am unteren Rand der Verpackungseinheit ergibt und durch die stabile Standflächenbasis, die durch den unteren Rand an der Seite 21 der aus steifem Kartonmaterial bestehenden Trägerkarte 9 gebildet ist, ergibt sich eine gute Standsicherheit, so daß die Verpackungseinheit freistehend in Verkaufsregalen dargeboten werden kann.

Fig. 3 zeigt die Trägerkarte 9 für ein abgewandeltes Ausführungsbeispiel, das sich vom vorausgehenden Beispiel lediglich dadurch unterscheidet, daß kein zusammenhängender Kartenteil, der sich über die ganze Länge der betreffenden Schlitzöffnung 11 des Körbchens 3 erstreckt, vorgesehen ist, sondern daß zwei gesonderte Kartenteile 45 aus der Trägerkarte 9 freigeschnitten sind. Die Lage der betreffenden Einschnitte 47 ist hierbei so gewählt, daß je ein an jedem der beiden Enden der betreffenden Schlitzöffnung 11 in diese eingreifender Kartenteil 45 gebildet wird, wenn das Abbiegen um in Fig. 3 strichpunktiert angedeutete Biegelinien 49 erfolgt. Auch bei dem in Fig. 3 gezeigten Ausführungsbeispiel ergibt sich hierbei eine Verhakung mit den seitlichen Endrändern der Schlitzöffnung 11 des Körbchens 3, das mit seiner Wand 7 im Bereich 19 an der Trägerkarte 9 lösbar gehalten wird.

## Patentansprüche

1. Verpackungseinheit für eine zur Abgabe von Zusatzstoffen an das Spülwasser in Toilettenschüsseln vorgesehene Vorrichtung (1) mit einem mit Durchbrüchen (5, 11) für den Durchtritt des Spülwassers versehenen, den Zusatzstoff enthaltenden Körbchen (3), das in einer Toilettenschüssel anbringbar ist, mit einer Trägerkarte (9) und mit an dieser und am Körbchen (3) ausgebildeten, miteinander zusammenwirkenden Haltemitteln zur lösbaren Befestigung des Körbchens (3) an der Trägerkarte (9), wobei Durchbrüche (11) des Körbchens (3) als vorrichtungsseitiger Teil der Haltemittel dienen und mit in der Trägerkarte (9) freigeschnittenen Kartenteilen (35; 45) zusammenwirken, die als kartenseitiger Teil der Haltemittel dienen, **dadurch gekennzeichnet**, daß die freigeschnittenen Kartenteile (35; 45) für den Eingriff in die Durchbrüche (11) aus der Ebene der Trägerkarte (9) ausgebogen sind, und daß diese Kartenteile (35; 45) einer der Randseiten (21) der Trägerkarte (9) so benachbart angeordnet sind, daß Wandteile (13) des an ihr angebrachten Körbchens (3) in Zusammenwirkung mit diesem Rand (21) der Trägerkarte (9) eine Standfläche für die aufrecht stehende Verpackungseinheit definieren.

2. Verpackungseinheit nach Anspruch 1, dadurch gekennzeichnet, daß das Körbchen (3) mit einem hakenartigen Befestigungsteil (17) für seine Halterung an der Toilettenschüssel verbunden ist und daß der Befestigungsteil (17) in etwa in dem mittleren Bereich der Trägerkarte (9) lösbar mit dieser verbunden ist.

3. Verpackungseinheit nach Anspruch 2, dadurch gekennzeichnet, daß die Verbindung des Befestigungsteiles (17) mit der Trägerkarte (9) mittels zumindest eines in dieser ausgebildeten Ausschnitts (41) erfolgt, mit dem der hakenförmige Befestigungsteil (17) in Eingriff ist.

4. Verpackungseinheit nach einem der Ansprüche 1 bis 3, dadurch gekennzeichnet, daß das Körbchen (3) als Durchbruch in seiner für die Anlage an cler Trägerkarte (9) vorgesehenen Wand (7) mindestens eine sich im Abstand von der Standfläche parallel zu deren Ebene erstreckende Schlitzöffnung (11) aufweist und daß der kartenseitige Teil der Haltemittel an beiden Enden der Schlitzöffnung (11) mit einem ausgebogenen Kartenteil (35; 45) in diese eingreift.

5. Verpackungseinheit nach Anspruch 4, dadurch gekennzeichnet, daß ein sich über im wesentlichen die ganze Länge der Schlitzöffnung (11) erstreckender, freigeschnittener und ausgebogener Kartenteil (35) vorgesehen ist.

6. Verpackungseinheit nach Anspruch 4, dadurch gekennzeichnet, daß zwei im Abstand voneinander freigeschnittene Kartenteile (45), von denen jeder an je einem Ende cler Schlitzöffnung (11) des Körbchens (3) in dieselbe eingreift, clen kartenseitigen Teil der Haltemittel bilden.

## Claims

1. Packaging unit for a device (1) provided for dispensing additives into the flushing water in toilet bowls and having a holder (3) which contains the additive and which is provided with openings (5, 11) for the passage of the flushing water and can be arranged in a toilet bowl, and having a carrier card (9) and retention means formed on the carrier card (9) and on the holder (3) which co-operate with one another for the releasable securing of the holder (3) to the carrier card (9), wherein openings (11) of the holder (3) act as the portion of the retention means arranged on the device side and co-operate with card portions (35; 45) cut free from the carrier card (9) which act as the portion of the retention means arranged on the card side, characterised in that the cut-free card portions (35; 45) for engagement in the openings (11) are bent out of the plane of the carrier card (9) and in that those card portions (35; 45) are arranged adjacent to one of the edges (21) of the carrier card (9) in such a manner that wall portions (13) of the holder (3) arranged thereon define a base for the upright packaging unit in conjunction with that edge (21) of the carrier card (9).

2. Packaging unit according to claim 1, characterised in that the holder (3) is connected to a hook-like securing portion (17) for retention thereof on the toilet bowl and in that the securing portion (17) is, approximately in the central region of the carrier card (9), releasably connected to the carrier card (9).

3. Packaging unit according to claim 2, characterised in that the connection of the securing portion (17) to the carrier card (9) is effected by means of at least one cutout (41) which is formed in the carrier card (9) and with which the hook-like securing portion (17) is engaged.

4. Packaging unit according to any one of claims 1 to 3, characterised in that the holder (3) has, as an opening in its wall (7) provided for arrangement against the carrier card (9), at least one slot-like opening (11) extending at a distance from the base and parallel with the plane thereof and in that the portion of the retention means on the card side is engaged in the slot-like opening (11), at both ends thereof, by means of a bent-out card portion.

5. Packaging unit according to claim 4, characterised in that there is provided a cut-free and bent-out card portion (35) which extends over substantially the entire length of the slot-like opening (11).

6. Packaging unit according to claim 4, characterised in that two card portions (45) cut free at a distance from one another, each of which engages in the slot-like opening (11) of the holder (3) at a respective end of said slot-like opening, form the portion of the retention means arranged on the card side.

## Revendications

1. Unité d'emballage pour un dispositif (1) prévu pour la distribution d'additifs à l'eau de rinçage dans des cuvettes de WC, comprenant une corbeille (3) renfermant l'additif, dotée d'ouvertures de passage (5, 11) pour le passage de l'eau de rinçage, et pouvant être placée dans une cuvette de WC, l'unité comprenant par ailleurs une carte de support (9) et des moyens de retenue formés sur ladite carte de support et sur la corbeille (3), coopérant les uns avec les autres et destinés à la fixation amovible de la corbeille (3) sur la carte de support (9), les ouvertures de passage (11) de la corbeille (3) servant de partie côté dispositif des moyens de retenue et coopérant avec des parties de carte (35; 45) découpées dans la carte de support (9) et servant de partie côté carte des moyens de retenue, caractérisée en ce que les parties de carte découpées (35; 45) sont déployées hors du plan de la carte de support (9) pour leur engagement dans les ouvertures de passage (11), et en ce que ces parties de carte (35; 45) sont disposées au voisinage d'un des côtés de bordure (21) de la carte de support (9) de façon telle, que des parties de paroi (13) de la corbeille (3) qui y est rapportée, définissent, en coopérant avec ce bord (21) de la carte de support (9), une surface d'appui pour la pose de l'unité d'emballage en position debout.

2. Unité d'emballage selon la revendication 1, caractérisée en ce que la corbeille (3) est reliée à une pièce de fixation (17) en forme de crochet par laquelle elle est supportée dans la cuvette de WC, et en ce que la pièce de fixation (17) est reliée de manière amovible à la carte de support (9), sensiblement dans la zone centrale de cette dernière.

3. Unité d'emballage selon la revendication 2, caractérisée en ce que la liaison de la pièce de fixation (17) à la carte de support (9) s'effectue par l'intermédiaire d'au moins une encoche (41) réalisée dans la carte de support et avec laquelle est en prise la pièce de fixation (17) en forme de crochet.

4. Unité d'emballage selon l'une des revendications 1 à 3, caractérisée en ce que la corbeille (3) présente en guise d'ouverture de passage, dans sa paroi (7) prévue pour être appliquée contre la carte de support (9), au moins une fente d'ouverture (11) s'étendant à distance de la surface d'appui pour la pose, parallèlement au plan de celle-ci, et en ce que la partie côté carte des moyens de retenue s'engage avec une partie de carte déployée (35; 45), dans la fente d'ouverture (11) aux deux extrémités de celle-ci.

5. Unité d'emballage selon la revendication 4, caractérisée en ce qu'il est prévu une partie de carte (35) découpée et déployée, qui s'étend sensiblement sur toute la longueur de la fente d'ouverture (11).

6. Unité d'emballage selon la revendication 4, caractérisée en ce que deux parties de carte (45) découpées à distance l'une de l'autre, et dont chacune s'engage dans la fente d'ouverture (11) de la corbeille (3) respectivement à une extrémité de celle-ci, forment la partie côté carte des moyens de retenue.
